# EUROPÄISCHE PATENTSCHRIFT

(11) **EP 1 749 592 B1**
(45) Veröffentlichungstag und Bekanntmachung des Hinweises auf die Patenterteilung: **28.01.2009**
(21) Anmeldenummer: 06012775.0
(22) Anmeldetag: 21.06.2006
(51) Int. Cl.: B21D 7/022

(54) **Rohrbiegevorrichtung**
Tube bending device
Dispositif de pliage d'un tube

(30) Priorität: 21.07.2005 DE 102005034796
(43) Veröffentlichungstag der Anmeldung: 07.02.2007
(73) Patentinhaber: Wohllaib, Karl, 88453 Erolzheim (DE)
(72) Erfinder: Wohllaib, Karl, 88453 Erolzheim (DE)
(74) Vertreter: Meyer, Thorsten

(56) Entgegenhaltungen:
- EP-A1- 0 554 533
- DE-A1- 3 316 917
- FR-A- 2 098 052

## Beschreibung

Die Erfindung betrifft eine Rohrbiegevorrichtung zum dreidimensionalen Biegen eines Rohres, insbesondere eines Kühlmittelleitungsrohres.

In der Kühltechnik werden zunehmend durch die größer werdenden Anforderungen an Komfort und Energieausbeute komplizierter geformte Kühlmittelleitungen eingesetzt. Diese Kühlmittelleitungen sind dünne Metallrohre, durch die das Kühlmittel strömt.

Diese Kühlmittelrohre werden durch die gestiegenen Anforderungen zu komplexen dreidimensionalen Gebilden vorgeformt und so bei der Montage von Kühlgeräten eingebaut.

Die Formung, also Biegung der Rohre erfolgt dabei zumeist von Hand in einem komplizierten Biegeablauf, wobei das Rohr mehrmals neu ausgerichtet und eingespannt werden muss. Die Rohre sind dabei wegen der notwendigen Handhabbarkeit in ihrer Länge und damit auch in der zu erzielenden Komplexität und Leitungslänge beschränkt. Für längere Leitungen müssen so aufwändig mehrere Einzelstücke miteinander dauerhaft dichtend verbunden werden. Bisherige automatisierte Biegevorrichtungen sind nur in der Lage einfache, zumeist nur zweidimensionale Formen herzustellen.

Nachteilig ist die durch die notwendige Präzision der Ausführung und umständliche Handhabung langsame manuelle Fertigung.

Aus der DE 10 2004 012 771 A1 ist ein Verfahren zum Biegen von Werkstücken mit zumindest einer Biegeeinrichtung bekannt geworden, bei dem zumindest ein Roboter das zu verformende Werkstück aufnehmen und zumindest einer Biegeeinrichtung zum Verformen, insbesondere zum Biegen, zuführen soll.

Die DE 103 04 327 A1 zeigt ein Verfahren auf, bei dem zum Biegen schlanker Werkstücke eine 6-DOF Handhabungseinrichtung das Werkstück hält und durch Aufstecken desselben auf feste Zapfen mit kleinerem Durchmesser als das Werkstück oder Einstecken desselben in feste Rohre mit größerem Durchmesser als das Werkstück und einer Bewegung gegen das gegenhaltende Rohr oder den Zapfen das Werkstück verbiegt.

Die EP 0 554 533 A1 zeigt implizit ein Verfahren, bei dem zum Biegen von Draht ein Roboterarm eingesetzt wird. Dieser Roboterarm greift und hält jedoch nur den Draht, während das Biegen und die Drahtzufuhr von weiteren Einrichtungen ausgeführt werden.

Aufgabe der Erfindung ist es eine Rohrbiegevorrichtung zur Verfügung zu stellen, bei der eine automatisierte Herstellung von dreidimensional gebogenen Rohren ermöglicht ist wobei insbesondere eine gegenüber dem Stand der Technik kostengünstigere Herstellung gewährleistet ist.

Diese Aufgabe wird durch eine Rohrbiegevorrichtung zum dreidimensionalen Biegen eines Rohres nach den Merkmalen des Anspruchs 1 gelöst.

Erfindungsgemäß ist eine Rohrbiegevorrichtung zum dreidimensionalen Biegen eines Rohres, insbesondere eines Kühlmittelleitungsrohres, vorgeschlagen, bei der eine frei im Raum mittels einer Bewegungseinheit beweglich geführte Rohrspendevorrichtung vorgesehen ist, welche an einer Ausgabeöffnung eines Ausgabeteils ein endlos zugeführtes Rohr abgibt, dass der die Rohrspendevorrichtung tragenden Bewegungseinheit eine Rohrbiegeschablone zugeordnet ist auf welcher wenigstens ein aufragender Gegenlagerkörper vorgesehen ist, wobei die Bewegungseinheit die Rohrspendevorrichtung um die Gegenlagerkörper herum führen kann, wobei sich das dabei abgegebene Rohr dauerhaft entsprechend der beschriebenen Bewegung der Bewegungseinheit und der Rohrbiegeschablone verformt.

Nach einer bevorzugten Ausgestaltung der Erfindung ist vorgesehen, dass die Rohrbiegeschablone gegenüber der Horizontalen und/oder gegenüber der Vertikalen mittels einer Kippvorrichtung verkippt werden kann und/oder mittels einer Hebevorrichtung angehoben oder abgesenkt werden kann.

Hierdurch sind zusammen mit der Beweglichkeit der Bewegungseinheit sehr komplexe Gebilde im kurzer Zeit herstellbar.

Eine vorteilhafte Ausgestaltung der Erfindung sieht vor, dass die Gegenlagerkörper von einer aktiven Stellung in eine passive Stellung in die Ebene der Rohrbiegeschablone hinein versenkbar ausgestaltet sind. Hierdurch können sehr eng gebogene Gebilde aus Rohren und ebenso verschiedene Gebilde auf einer Anlage unmittelbar nacheinander hergestellt werden.

Von Vorteil ist, wenn die Gegenlagerkörper auf der Ebene der Rohrbiegeschablone beweglich geführt sind. Hierdurch ist eine schnelle Anpassung an neue Anforderungen und Formen gewährleistet.

Eine weitere Steigerung der möglichen komplexen Formen ist dadurch möglich, dass die Rohrbiegeschablone in wenigstens einem Teilbereich in eine zweite Ebene verschwenkbar ausgeführt ist.

Bevorzugterweise ist eine Rohrrichteinheit im Lauf des Rohres vor der Ausgabeöffnung vorgesehen, welche das Rohr vor der Ausgabe durch die Ausgabeöffnung gerade richtet.

Eine Weiterbildung sieht vor, dass die Rohrrichteinheit durch, gegenüberliegende zueinander ortsfest gelagerte Walzenrollen ausgebildet ist.

Vorteilhafterweise wird das endlos zugeführte Rohr von einer Spule abgewickelt.

Das Rohr ist bevorzugterweise wenigstens abschnittsweise zwischen der Spule und der Rohrspendevorrichtung in einem Zuführschlauch geführt. Der Zuführschlauch kann dabei geschmiert sein, oder auch Rollenlager aufweisen. Auch ist eine gitterförmige Ausgestaltung zur Verminderung der Reibung vorteilhaft.

Nach einer besonders vorteilhaften und daher bevorzugten Ausgestaltung der Erfindung ist vorgesehen, dass die Bewegungseinheit durch einen Roboterarm ausgebildet ist, an dessen Ende die Rohrspendevorrichtung angebracht ist. Hierdurch wird vollkommene Flexibilität in der Bewegung mit kraftvoller Rohrführung für beste Ergebnisse sichergestellt.

Von Vorteil kann eine motorische Antriebseinheit vorgesehen sein, die einen gesteuerten Vortrieb des Rohres durch die Ausgabeöffnung ermöglicht.

Nach einer weiteren vorteilhaften Ausgestaltung der Erfindung ist vorgesehen, dass eine Rohr-Bearbeitungseinheit vorgesehen ist, welche insbesondere eine Rohrumformeinheit und/oder eine Rohrschneideeinheit umfasst.

Für eine Verbesserung der Biegsamkeit bei der Herstellung ist von Vorteil eine Rohrerwärmungsvorrichtung vorgesehen, welche das endlos zugeführte Rohr vor der Ausgabeöffnung eines Ausgabeteils erwärmt, wobei die Rohrerwärmungsvorrichtung insbesondere durch eine induktive Heizvorrichtung ausgebildet ist.

Bevorzugterweise ist wenigstens eine Klemmvorrichtung vorgesehen, in welcher insbesondere das freie Ende des Rohres lösbar befestigt werden kann.

Bevorzugterweise besteht das Rohr aus Metall.

Nachfolgend wird die Erfindung anhand der Zeichnungen weiter erläutert. Im Einzelnen zeigt die schematische Darstellung in:
- Fig. 1: eine schematische Ansicht einer erfindungsgemäßen Rohrbiegevorrichtung, wobei die Bewegungseinheit durch einen Roboterarm ausgebildet ist,
- Fig. 2: eine vergrößerte Darstellung der Bewegungseinheit mit Rohrspendevorrichtung aus Fig. 1,
- Fig. 3: eine vergrößerte schematische Darstellung der Rohrrichteinheit (Detail III aus Fig. 2),
- Fig. 4a: eine schematische Schnittdarstellung durch einen Gegenlagerkörper in passiver Stellung ,P',
- Fig. 4b: eine schematische Schnittdarstellung durch einen Gegenlagerkörper in aktiver Stellung 'A', entsprechend Fig. 4a,
- Fig. 5: eine schematische Ansicht einer Klemmvorrichtung zum Einspannen des Rohrendes,
- Fig. 6: eine schematische Ansicht einer Rohr-Bearbeitungseinheit in Form einer Rohrschneideeinheit,
- Fig. 7 bis Fig. 12: einen Herstellungsablauf eines gebogenen Kühlmittelleitungsrohres in einzelnen Herstellungsschritten,
- Fig. 13: eine schematische Ansicht eines mit der Rohrbiegevorrichtung hergestellten zweidimensional gebogenen Kühlmittelleitungsrohres,
- Fig. 14: eine schematische Ansicht eines mit der Rohrbiegevorrichtung hergestellten dreidimensional gebogenen Kühlmittelleitungsrohres.

Die in den Figuren gleichen Bezugsziffern bezeichnen gleiche oder gleich wirkende Elemente.

Fig. 1 zeigt eine schematische Ansicht einer erfindungsgemäßen zum dreidimensionalen Biegen eines Rohres 2 vorgesehenen Rohrbiegevorrichtung 1. Die Biegeschablone 5 ist gegenüber der durch einen Roboterarm 31 ausgebildeten Bewegungseinheit 3 höhenverstellbar über eine Hebe- Senkbewegung 54 und über zwei Drehachsen 53 und 55 verkippbar. Auf der Biegeschablone 5 sind aufragende Gegenlagerkörper 51 angeordnet um welche herum das Rohr durch die Bewegungseinheit 3 geführt und gebogen wird.

Bei der Bewegung der Bewegungseinheit 3 wird nach und nach das metallene Rohr durch eine Rohrspendevorrichtung 4, die durch die Bewegungseinheit frei im Raum geführt wird, abgegeben.

Das Rohr 2 wird durch die Ausgabeöffnung 42 eines Ausgabeteils 41 der Rohrspendevorrichtung 4 abgegeben, dabei dient das Ausgabeteil 41 als stabile Stütze.

Die Bewegungseinheit 3 führt die Rohrspendevorrichtung 4 um die Gegenlagerkörper 51 herum, wobei sich das dabei abgegebene Rohr 2 dauerhaft entsprechend der beschriebenen Bewegung der Bewegungseinheit 3 und der Rohrbiegeschablone 5 verformt, siehe hierzu später Fig. 7 bis Fig. 12.

Fig. 2 zeigt eine vergrößerte Darstellung der Bewegungseinheit 3 mit Rohrspendevorrichtung aus Fig. 1. Der Roboterarm 31 weist zahlreiche Gelenke 32 auf, die eine dreidimensionale Bewegung der Rohrspendevorrichtung 4 im Raum ermöglichen. Das endlos durch die Ausgabeöffnung 42 zugeführte Rohr 2 wird von einer Spule (nicht dargestellt) abgerollt und zwischen dieser und der Rohrspendevorrichtung 4 in einem Zuführschlauch 21 geführt.

Damit eine unvorgespannte und immer gleiche Abgabe des Rohres gewährleistet ist, ist eine Rohrrichteinheit 6 im Lauf des Rohres 2 vor der Ausgabeöffnung 42 vorgesehen, welche das Rohr vor der Ausgabe durch die Ausgabeöffnung 42 gerade richtet.

Diese Rohrrichteinheit ist in Fig. 3 im Detail gezeigt: die Rohrrichteinheit 6 ist durch gegenüberliegende zueinander ortsfest gelagerte Walzenrollen (61, 61a) ausgebildet. Dabei sind zwei gegeneinander in verschiedenen Lagen angeordnete Walzenrollen 61 und 61a in Gruppen angeordnet.

Um eine erhöhte Flexibilität bei der Herstellung zu haben und um sehr enge Rohrführungen mittels der Rohrspendevorrichtung 4 vollziehen zu können, sind die Gegenlagerkörper 51 von einer aktiven Stellung 'A' in eine passive Stellung 'P' versenkbar.

Die Fig. 4a und Fig. 4b zeigen das Herausfahren eines Gegenlagerkörpers 51 mittels eines Antriebs 52 aus der Ebene E der Rohrbiegeschablone 5 in einer gegenüber der Ebene E aufragende aktive Position ,A'.

In Fig. 5 ist die in Fig. 1 gezeigte Klemmvorrichtung 8 näher dargestellt. Die Klemmvorrichtung 8 ist auf der Biegeschablone 5 befestigt und automatisch dann betätigt, wenn die durch die Bewegungseinheit 3 bewegte Rohrspendevorrichtung 4 das Rohrende in diese hineinreicht. Nach der Klemmung durch die zusammengefahrenen Haltebacken 81 kann die Rohrspendevorrichtung durch die Bewegungseinheit um die Gegenlagerkörper herumgezogen werden.

An der Spitze der Rohrspendevorrichtung bzw. der Bewegungseinheit kann eine in Fig. 6 dargestellte Rohr-Bearbeitungseinheit 7 vorgesehen sein, welche als Rohrschneideeinheit 71 zum Abtrennen des Rohres nach Fertigstellung des gebogenen Kühlmittelrohres dienen kann. Ebenso kann eine Rohrumformeinheit anstelle oder neben der Rohrschneideeinheit vorgesehen sein.

Wenn dickere oder steife Rohre gebogen werden sollen kann an der Rohrspendevorrichtung 4 eine Rohrerwärmungsvorrichtung vorgesehen sein, welche das endlos zugeführtes Rohr 2 vor der Ausgabeöffnung 42 eines Ausgabeteils 41 erwärmt, wobei die Rohrerwärmungsvorrichtung insbesondere durch eine induktive Heizvorrichtung ausgebildet ist. Hierdurch wird eine leichtere Biegung des Rohres unmittelbar nach der Ausgabe ermöglicht.

Die Fig. 7 bis Fig. 12 zeigen einen Herstellungsablauf eines gebogenen Kühlmittelleitungsrohres in einzelnen Herstellungsschritten. Die Bewegungseinheit ist dabei zur besseren Kenntlichkeit des Vorgangs nicht gezeigt, die Rohrspendevorrichtung wird ebenfalls reduziert dargestellt.

Fig. 7 zeigt die Biegeschablone 5 vor dem Einführen des Rohrendes in die Klemmvorrichtung 8.

Fig. 8 zeigt den Zustand nach Einführen des Rohrendes durch die Rohrspendevorrichtung 4 und Klemmen des Rohrendes in der Klemmvorrichtung 8.

Im weitren Verlauf nach den weiteren Fig. 9 bis 12 wird das Rohr um die drei Gegenlagerkörper 51 herumgezogen und gebogen.

Nach diesem Herstellungsprozess ist das nach Abtrennen des Rests des Rohres in Fig. 13 gezeigte zweidimensional geformte Rohr 2a zur Leitung von Kühlmittel fertig hergestellt.

Mit weiteren Herstellungsschritten und weiteren Formungen an Klemmvorrichtungen und/oder Gegenlagerkörpern ist eine wie in Fig. 14 beispielhaft gezeigt dreidimensionale Formung möglich, bei der Rohrabschnitte 2b in der dritten Dimension gegenüber dem unteren zweidimensionalen Rohrabschnitt 2a aufragt.

### Bezugszeichenliste

- 1: Rohrbiegevorrichtung
- 2: Rohr
- 2a: 2-dimensional gebogenes Rohr
- 2b: in 3. Dimension gebogenes Rohr
- 21: Zuführschlauch
- 3: Bewegungseinheit
- 31: Roboterarm
- 32: Gelenke
- 4: Rohrspendevorrichtung
- 41: Ausgabeteil
- 42: Ausgabeöffnung
- 5: Rohrbiegeschablone
- 51: Gegenlagerkörper
- 52: Antrieb
- 53: erste Drehachse
- 54: Hebe- Senkbewegung
- 55: zweite Drehachse
- 6: Rohrrichteinheit
- 61: Walzenrollen
- 61a: Walzenrollen
- 7: Rohr-Bearbeitungseinheit
- 71: Rohrschneideeinheit
- 8: Klemmvorrichtung
- 81: Haltebacken
- E: Ebene
- P: passive Stellung
- A: aktive Stellung

## Patentansprüche

1. Biegevorrichtung (1) geeignet für Rohre, geeignet zum dreidimensionalen Biegen eines Rohres (2), insbesondere eines Kühlmittelleitungsrohres,
**dadurch gekennzeichnet,**
**dass** eine frei im Raum mittels einer Bewegungseinheit (3) beweglich geführte Rohrspendevorrichtung (4) vorgesehen ist, welche an einer Ausgabeöffnung (42) eines Ausgabeteils (41) ein endlos zugeführtes Rohr (2) abgibt,
**dass** der die Rohrspendevorrichtung (4) tragenden Bewegungseinheit (3) eine Rohrbiegeschablone (5) zugeordnet ist auf welcher wenigstens ein aufragender Gegenlagerkörper (51) vorgesehen ist,
wobei die Bewegungseinheit (3) die Rohrspendevorrichtung (4) um die Gegenlagerkörper (51) herum führen kann, wobei sich das dabei abgegebene Rohr (2) dauerhaft entsprechend der beschriebenen Bewegung der Bewegungseinheit (3) und der Rohrbiegeschablone (5) verformt.

2. Biegevorrichtung nach Anspruch 1,
**dadurch gekennzeichnet,**
**dass** die Rohrbiegeschablone (5) gegenüber der Horizontalen und/oder gegenüber der Vertikalen mittels einer Kippvorrichtung verkippt werden kann und/oder mittels einer Hebevorrichtung Angehoben oder Abgesenkt werden kann.

3. Biegevorrichtung nach Anspruch 1 oder 2,
**dadurch gekennzeichnet,**
**dass** die Gegenlagerkörper (51) von einer aktiven Stellung (A) in eine passive Stellung (P) in die Ebene (E) der Rohrbiegeschablone (5) hinein versenkbar ausgestaltet sind.

4. Biegevorrichtung nach einem der Ansprüche 1 bis 3,
**dadurch gekennzeichnet,**
**dass** die Gegenlagerkörper (51) auf der Ebene (E) der Rohrbiegeschablone (5) beweglich geführt sind.

5. Biegevorrichtung nach einem der Ansprüche 1 bis 4,
**dadurch gekennzeichnet,**
**dass** die Rohrbiegeschablone (5) in wenigstens einem Teilbereich in eine zweite Ebene verschwenkbar ausgeführt ist.

6. Biegevorrichtung nach einem der vorhergehenden Ansprüche,
**dadurch gekennzeichnet,**
**dass** eine Rohrrichteinheit (6) im Lauf des Rohres (2) vor der Ausgabeöffnung (42) vorgesehen ist, welche das Rohr vor der Ausgabe durch die Ausgabeöffnung (42) gerade richtet.

7. Biegevorrichtung nach Anspruch 6,
**dadurch gekennzeichnet,**
**dass** die Rohrrichteinheit (6) durch gegenüberliegende zueinander ortsfest gelagerte Walzenrollen (61, 61a) ausgebildet ist.

8. Biegevorrichtung nach einem der vorhergehenden Ansprüche,
**dadurch gekennzeichnet,**
**dass** das endlos zugeführte Rohr (2) von einer Spule abgewickelt wird.

9. Biegevorrichtung nach einem der vorhergehenden Ansprüche,
**dadurch gekennzeichnet,**
**dass** das Rohr (2) wenigstens abschnittsweise zwischen der Spule und der Rohrspendevorrichtung (4) in einem Zuführschlauch (21) geführt ist.

10. Biegevorrichtung nach einem der vorhergehenden Ansprüche,
**dadurch gekennzeichnet,**
**dass** die Bewegungseinheit (3) durch einen Roboterarm (31) ausgebildet ist, an dessen Ende die Rohrspendevorrichtung (4) angebracht ist.

11. Biegevorrichtung nach einem der vorhergehenden Ansprüche,
**dadurch gekennzeichnet,**
**dass** eine motorische Antriebseinheit vorgesehen ist, die einen gesteuerten Vortrieb des Rohres (2) durch die Ausgabeöffnung (42) ermöglicht.

12. Biegevorrichtung nach einem der vorhergehenden Ansprüche,
**dadurch gekennzeichnet,**
**dass** eine an der Bewegungseinheit (3) vorgesehene Rohr-Bearbeitungseinheit (7) vorgesehen ist, welche insbesondere eine Rohrumformeinheit und/oder eine Rohrschneideeinheit (71) umfasst.

13. Biegevorrichtung nach einem der vorhergehenden Ansprüche,
**dadurch gekennzeichnet,**
**dass** eine Rohrerwärmungsvorrichtung vorgesehen ist, welche das endlos zugeführtes Rohr (2) vor der Ausgabeöffnung (42) eines Ausgabeteils (41) erwärmt, wobei die Rohrerwärmungsvorrichtung insbesondere durch eine induktive Heizvorrichtung ausgebildet ist.

14. Biegevorrichtung nach einem der vorhergehenden Ansprüche,
**dadurch gekennzeichnet,**
**dass** wenigstens eine Klemmvorrichtung (8) an oder auf der Biegeschablone (5) vorgesehen ist, in welcher insbesondere das freie Ende des Rohres (2) lösbar befestigt werden kann.

## Claims

1. A bending device (1) suitable for pipes, suitable for three-dimensional bending of a pipe (2), particularly of a coolant conduit pipe,
**characterized**
**in that** a pipe-dispensing device (4), which is guided moveably freely in space by means of a moving unit (3), is provided, which pipe-dispensing device delivers a continuously supplied pipe (2) at a delivery opening (42) of a delivery part (41),
**in that** the moving unit (3) which carries the pipe-dispensing device (4) is assigned a pipe-bending template (5) on which at least one projecting counter-bearing body (51) is provided,
wherein the moving unit (3) can guide the pipe-dispensing device (4) around the counter-bearing bodies (51), wherein the pipe (2) delivered in the process deforms permanently in a manner corresponding to the described movement of the moving unit (3) and the pipe-bending template (5).

2. The bending device according to Claim 1,
**characterized**
**in that** the pipe-bending template (5) can be tilted towards horizontal and/or towards vertical by means of a tilting device and/or can be raised or lowered by means of a lifting device.

3. The bending device according to Claim 1 or 2,
**characterized**
**in that** the counter-bearing bodies (51) are configured such that they can be sunk from an active position (A) into a passive position (P) into the plane (E) of the pipe-bending template (5).

4. The bending device according to one of Claims 1 to 3,
**characterized**
**in that** the counter-bearing bodies (51) are moveably guided on the plane (E) of the pipe-bending template (5).

5. The bending device according to one of Claims 1 to 4,
**characterized**
**in that** the pipe-bending template (5) is configured such that it can be pivoted into a second plane in at least one part region.

6. The bending device according to any one of the preceding claims,
**characterized**
**in that** a pipe straightening unit (6) is provided in the path of the pipe (2) upstream of the delivery opening (42), which pipe straightening unit straightens the pipe before the delivery through the delivery opening (42).

7. The bending device according to Claim 6,
**characterized**
**in that** the pipe straightening unit (6) is formed by mutually opposite fixedly mounted rollers (61, 61a).

8. The bending device according to any one of the preceding claims,
**characterized**
**in that** the continuously supplied pipe (2) is unwound from a reel.

9. The bending device according to any one of the preceding claims,
**characterized**
**in that**, at least in sections, the pipe (2) is guided between the reel and the pipe-dispensing device (4) in a supply tube (21).

10. The bending device according to any one of the preceding claims,
**characterized**
**in that** the moving unit (3) is formed by a robot arm (31), to the end of which the pipe-dispensing device (4) is attached.

11. The bending device according to any one of the preceding claims,
**characterized**
**in that** a motor drive unit is provided, which enables a controlled forward creep of the pipe (2) through the delivery opening (42).

12. The bending device according to any one of the preceding claims,
**characterized**
**in that** a pipe processing unit (7), which is provided at the moving unit (3), is provided, which pipe processing unit particularly comprises a pipe forming unit and/or a pipe cutting unit (71).

13. The bending device according to any one of the preceding claims,
**characterized**
**in that** a pipe heating device is provided, which heats the continuously supplied pipe (2) upstream of the delivery opening (42) of a delivery part (41), wherein the pipe heating device is particularly formed by an inductive heating device.

14. The bending device according to any one of the preceding claims,
**characterized**
**in that** at least one clamping device (8) is provided at or on the bending template (5), in which particularly the free end of the pipe (2) can be releasably fixed.

## Revendications

1. Dispositif de pliage (1) approprié à des tuyaux, approprié au pliage en trois dimensions d'un tuyau (2), notamment d'un tuyau de canalisation de milieu de refroidissement, **caractérisé en ce que**
un dispositif de distribution de tuyaux (4) guidé de manière mobile librement dans l'espace au moyen d'une unité de mouvement (3) est prévu, lequel délivre à une ouverture d'éjection (42) d'une partie d'éjection (41) un tuyau (2) alimenté à l'infini,
**en ce que** l'unité de mouvement (3) supportant le dispositif de distribution de tuyaux (4) est coordonnée à un gabarit de pliage de tuyaux (5), sur lequel au moins un corps de butée (51) se dressant est prévu,
dans lequel l'unité de mouvement (3) peut guider le dispositif de distribution de tuyaux (4) autour du corps de butée (51), dans lequel le tuyau (2) ainsi éjecté est façonné durablement de manière correspondante au mouvement décrit de l'unité de mouvement (3) et du gabarit de pliage de tuyaux (5).

2. Dispositif de pliage selon la revendication 1,
**caractérisé en ce que**
le gabarit de pliage de tuyaux (5) peut être basculé par rapport à l'horizontale et/ou par rapport à la verticale au moyen d'un dispositif de basculement et/ou peut être élevé ou abaissé au moyen d'un dispositif de levage.

3. Dispositif de pliage selon la revendication 1 ou 2,
**caractérisé en ce que**
les corps de butée (51) sont configurés de manière escamotable d'une position active (A) à une position passive (P) dans le plan (E) du gabarit de pliage de tuyaux (5).

4. Dispositif de pliage selon une des revendications 1 à 3,
**caractérisé en ce que**
les corps de butée (51) sont guidés de manière mobile sur le plan (E) du gabarit de pliage de tuyaux (5).

5. Dispositif de pliage selon une des revendications 1 à 4,
**caractérisé en ce que**
le gabarit de pliage de tuyaux (5) est configuré de manière à basculer dans un deuxième plan dans au moins une zone partielle.

6. Dispositif de pliage selon une des revendications précédentes,
**caractérisé en ce que**
une unité de redressage de tuyau (6) est prévue sur le cours du tuyau (2) avant l'ouverture d'éjection (42), laquelle redresse de manière rectiligne le tuyau avant l'éjection à travers l'ouverture d'éjection (42).

7. Dispositif de pliage selon la revendication 6,
**caractérisé en ce que**
l'unité de redressage de tuyaux (6) est réalisée par des rouleaux de laminage (61,61a) positionnés de manière stationnaire en vis-à-vis l'un de l'autre.

8. Dispositif de pliage selon une des revendications précédentes,
**caractérisé en ce que**
le tuyau (2) alimenté à l'infini est déroulé d'une bobine.

9. Dispositif de pliage selon une des revendications précédentes,
**caractérisé en ce que**
le tuyau (2) est guidé au moins sur des portions entre la bobine et le dispositif de distribution de tuyaux (4) dans un tuyau souple d'alimentation (21).

10. Dispositif de pliage selon une des revendications précédentes,
**caractérisé en ce que**
l'unité de mouvement (3) est réalisée par un bras de robot (31), à l'extrémité duquel le dispositif de distribution de tuyaux (4) est monté.

11. Dispositif de pliage selon une des revendications précédentes,
**caractérisé en ce que**
une unité d'entraînement motorisée est prévue, laquelle permet une propulsion motorisée du tuyau (2) à travers l'ouverture d'éjection (42).

12. Dispositif de pliage selon une des revendications précédentes,
**caractérisé en ce que**
une unité d'usinage de tuyaux (7) prévue sur l'unité de mouvement (3) est prévue, laquelle comprend en particulier une unité de façonnage de tuyaux et/ou une unité de découpage de tuyaux (71).

13. Dispositif de pliage selon une des revendications précédentes,
**caractérisé en ce que**
un dispositif de chauffage de tuyaux est prévu, lequel chauffe le tuyau (2) alimenté à l'infini avant l'ouverture d'éjection (42) d'une partie d'éjection (41), dans lequel le dispositif de chauffage de tuyaux est réalisé notamment par un dispositif de chauffage inductif.

14. Dispositif de pliage selon une des revendications précédentes,
**caractérisé en ce que**
au moins un dispositif de serrage (8) est prévu à ou sur le gabarit de pliage (5), dans lequel en particulier l'extrémité libre du tuyau (2) peut être fixée de manière amovible.
